# EUROPÄISCHE PATENTSCHRIFT

(11) **EP 3 378 802 B1**
(45) Veröffentlichungstag und Bekanntmachung des Hinweises auf die Patenterteilung: **04.12.2019**
(21) Anmeldenummer: 18156803.1
(22) Anmeldetag: 14.02.2018
(51) Int. Cl.: B65D 90/14

(54) **STÜTZFUSS FÜR WECHSELBEHÄLTER**
SUPPORT LEG FOR MOBILE CONTAINERS
PIED DE SUPPORT POUR CONTENEURS INTERCHANGEABLES

(30) Priorität: 22.03.2017 CH 3672017
(43) Veröffentlichungstag der Anmeldung: 26.09.2018
(73) Patentinhaber: Schweizer, Hanspeter, 4460 Gelterkinden (CH)
(72) Erfinder: Schweizer, Hanspeter, 4460 Gelterkinden (CH)
(74) Vertreter: Fleck, Hermann-Josef

(56) Entgegenhaltungen:
- WO-A2-2015/026246
- DE-A1- 19 709 526
- DE-U1- 9 404 054
- DE-U1-202005 014 795

## Beschreibung

Die vorliegende Erfindung betrifft einen Stützfuss für Wechselbehälter gemäss dem Oberbegriff des Patentanspruchs 1.

Wechselbehälter sind Standard-Frachtcontainer für den Strassen- und Schienenverkehr, welche üblicherweise mit vier hochklappbaren Stützfüssen unter dem Rahmen ausgestattet sind. Beim Abladen werden die Stützfüsse des geladenen Wechselbehälters an den Seiten des Aufliegers aus der Lagerposition in die Stützposition heruntergeklappt, der Auflieger abgesenkt und das Fahrzeug unter dem aufgestellten Wechselbehälter ausgefahren. Beim Laden eines aufgestellten Wechselbehälters auf einen Auflieger erfolgen diese Schritte in umgekehrter Reihenfolge. Somit können Wechselbehälter ohne zusätzliche Ausrüstung, wie zum Beispiel einem Kran, vom Fahrzeugführer einfach und schnell auf- und abgeladen werden.

Die WO2015026246A2 zeigt ein tragbares Container-Hubsystem mit Hubeinheiten, die einen hydraulischen linearen Aktuator und eine Befestigung zum Anbringen des Aktuators an einem Container aufweisen. Die tragbaren Hubeinheiten können von einem einzelnen Arbeiter gehandhabt werden.

Die DE9404054U1 zeigt eine Hubeinrichtung für Container mit einem Nivelliersystem, das gewährleistet, dass der Container auch auf unebenem oder abfallendem Untergrund ohne Quer- oder Längsneigung angehoben werden kann. Diese Hubeinrichtung verfügt über eine Anzahl von Hubstützen, meistens vier, die mit dem zu hebenden Container fest verbunden werden und, hydraulisch oder elektromotorisch angetrieben, den Container anheben bzw. absenken.

Die DE19709526A1 betrifft ein Nivelliersystem zur Durchführung eines nivellierten oder bodenparallelen Anhebens und Absenkens von Tragkörpern, insbesondere Fahrzeugaufbauten, wie Container, mittels einer Mehrzahl von in ihrer Hubhöhe unabhängig voneinander verstellbaren Hebevorrichtungen, insbesondere Hubstützen, die mit dem Tragkörper verbunden sind, mit mindestens einer Sensoreinrichtung zur Erfassung der horizontalen Lagekoordinaten des Tragkörpers, die in Abhängigkeit von den erfassten Lagekoordinaten über eine Steuereinrichtung auf einen Hubantrieb der Hebevorrichtungen wirkt.

Die DE202005014795U1 zeigt eine Lagereinrichtung für ein winkelförmiges Stützbein für einen Wechselcontainer, die ein aussenseitig im Bereich unterhalb des Bodens des Wechselcontainers festlegbares Traglager und ein darin dreh- und verschiebbar geführtes Tragrohr des winkelförmigen Stützbeines aufweist, wobei das Tragrohr einen gegenüber der Aussenfläche vorstehenden Bolzen aufweist, der innerhalb einer Öffnung des Traglagers bewegbar ist.

Herkömmliche Stützfüsse sind im Wesentlichen L-förmig und bestehen aus einem Schwenkbein und einem horizontalen Tragrohr. Das Tragrohr ist in einem Traglager an der Unterseite des Wechselbehälters drehbar angeordnet, so dass das Schwenkbein um die Längsachse des Tragrohrs zwischen der Lagerposition und der Stützposition schwenkbar ist. In der Lagerposition ist das Schwenkbein ungefähr parallel an der Unterseite des Wechselbehälters gelagert, und in der Stützposition ist es senkrecht zur Unterseite des Wechselbehälters ausgerichtet. Das Tragrohr ist im Traglager ausserdem lateral schiebbar, damit die Schwenkbeine auch relativ zum Wechselbehälter nach aussen und nach innen geschoben werden können. Beim Aufstellen eines Wechselbehälters wird der Stützfuss zuerst lateral nach aussen von der Lagerposition in eine Zwischenposition gezogen und das Schwenkbein dann von der horizontalen Zwischenposition in die vertikale Stützposition geschwenkt. Um eine möglichst grosse Auflagefläche des Wechselbehälters auf dem oberen Ende des Schwenkbeins zu erreichen, kann der Stützfuss anschliessend wieder lateral nach innen geschoben werden. Ein derartiger Stützfuss ist beispielsweise in der DE 3407390 beschrieben.

Die Bedienung der vier Stützfüsse eines Wechselbehälters ist ein erheblicher Zeitaufwand, da diese sowohl beim Aufladen wie beim Abladen einzeln manuell hoch- und heruntergeklappt werden. Da Wechselbehälter ausserdem mit mehreren Tonnen Frachtgüter beladen werden können, bestehen die Stützfüsse meistens aus dicken und schweren Metallrohren oder -stäben. Die Handhabung der Stützfüsse stellt also auch eine erhebliche körperliche Anstrengung für den Fahrzeugführer dar. Insbesondere beim Hochschwenken der Stützfüsse aus der Stützposition ist ein grosser Kraftaufwand nötig. Beim Schwenken der Stützfüsse aus der Zwischenposition besteht zudem die Gefahr, dass das schwere Schwenkbein herunterfällt und hierdurch Verletzungen verursacht werden.

Zur Lösung dieser Probleme kann die Bedienung der Stützfüsse automatisiert werden. Im Stand der Technik werden hierzu verschiedene Lösungen vorgestellt. In der WO 9815475 sind automatische Stützfüsse gezeigt, welche mittels eines ersten Arbeitszylinders lateral ein- und ausgeschoben und mittels eines zweiten Arbeitszylinders vertikal geschwenkt werden. In der DE 1 556 553 wird eine ähnliche Vorrichtung beschrieben, wobei ein einziger Arbeitszylinder die laterale Verschiebung der Stützfüsse ausführt, welche durch eine spiralförmige Führungsnut im Tragrohr in eine Schwenkbewegung des Schwenkbeins übersetzt wird. Die Verwendung einer spiralförmigen Führungsnut zur Übersetzung einer Parallelverschiebung in einer Drehung (oder umgekehrt) weist den wesentlichen Vorteil auf, dass ein einziger Arbeitszylinder beide Bewegungen ausführen kann.

Bei den bekannten automatischen Stützfüssen liegt der Wechselbehälter in der Stützposition nicht direkt auf dem Schwenkbein, sondern auf dem Tragrohr, welches das Schwenkbein mit dem Traglager horizontal verbindet. Dies ist beispielsweise in den Figuren 4 und 6 der DE 1 556 553 klar ersichtlich. Bei einem schwer beladenen Wechselbehälter unterliegt das Tragrohr also einer grossen Biegekraft, welche das Tragrohr, das Traglager, die spiralförmige Führungsnut oder den darin gleitenden Bolzen stark beansprucht. Dadurch wird auch die Stabilität des aufgeklappten Stützfusses beeinträchtigt, da einzig und alleine die spiralförmige Führungsnut und der darin gleitende Bolzen eine ungewollte Drehung des Schwenkbeins verhindern.

Die vorliegende Erfindung stellt sich nunmehr die Aufgabe, einen normgerechten Stützfuss der eingangs genannten Art derart zu verbessern, dass der verbesserte Stützfuss den einschlägigen Normen weiterhin entspricht, das Ausfahren des Stützfusses in die Stützposition ohne wesentlichen Kraftaufwand ermöglicht wird, der Wechselbehälter in der Stützposition direkt auf dem flachen oberen Ende des Schwenkbeins aufliegt und der Stützfuss auf bestehende Standard-Wechselbehälter nachrüstbar ist.

Eine weitere Aufgabe der Erfindung ist die vollständige Automatisierung und Fernsteuerung der Bewegung eines Stützfusses von der Lagerposition in die Stützposition und umgekehrt.

Diese Aufgabe löst ein Stützfuss für Wechselbehälter mit den Merkmalen des Patentanspruches 1. Weitere Merkmale und Ausführungsbeispiele gehen aus den abhängigen Ansprüchen hervor und deren Vorteile sind in der nachfolgenden Beschreibung erläutert.

In der Figur zeigt:
- Figur 1a: Stützfuss
- Figur 1b: Traglager am Wechselbehälter
- Figur 1c: Stützfuss im Traglager in der Stützposition
- Figur 2a: Wechselbehälter mit Stützfuss in der Lagerposition
- Figur 2b: Wechselbehälter mit Stützfuss in der ersten Zwischenposition
- Figur 2c: Wechselbehälter mit Stützfuss in der zweiten Zwischenposition
- Figur 2d: Wechselbehälter mit Stützfuss in der Stützposition
- Figur 3a: Stützfuss mit Führungsnut
- Figur 3b: Traglager mit dem ersten Bolzen
- Figur 4a-c: Ausführungsvarianten der Führungsnut
- Figur 5a: Traglager mit Verriegelung in der offenen Position
- Figur 5b: Traglager mit Verriegelung in der geschlossenen Position
- Figur 6a: Einfluss der Schwerkraft auf dem Stützfuss und Drehkraft D
- Figur 6b: Weg des ersten Bolzens entlang der Führungsnut beim Aufklappen des Stützfusses
- Figur 6c: Weg des ersten Bolzens entlang der Führungsnut beim Hochklappen des Stützfusses
- Figur 6d: Mitwirkung des zweiten Bolzens in der Führungsnut beim Hochklappen des Stützfusses
- Figur 6e-f: Ausführungsvarianten des Tragrohrs und der Führungsnut mit Öffnungen neben den Endpositionen zur Verriegelung des Stützfusses in der Stütz- bzw. Lagerposition
- Figur 7a-b: Ausführungsvariante der Verriegelung mit Halter
- Figur 8: Ausführungsvariante des Traglagers mit durchgehendem Bolzen und inneren Führungshilfe
- Figur 9: Ausführungsvariante des Stützfusses mit Elektromotor
- Figur 10: Ausführungsvariante des Stützfusses mit Elektromotor und Anschluss für Werkzeuge

Die Figuren stellen mögliche Ausführungsbeispiele dar, welche in der nachfolgenden Beschreibung erläutert werden.

Der erfindungsgemässe Stützfuss 1 hat den Aufbau typischer, normgerechter Stützfüsse für Wechselbehälter, gemäss Normen EN 283 und EN 284. Der Stützfuss 1 ist im Wesentlichen L-förmig und besteht aus einem Schwenkbein 11 und einem horizontalen Tragrohr 12 (Figur 1a). Das Schwenkbein 11 selbst ist auch im Wesentlichen L-förmig mit einer flachen oberen Auflagefläche 13, welche parallel zur Längsachse L des Tragrohrs 12 ist. Die Auflagefläche 13 überragt horizontal dem vertikalen Teil des Schwenkbeins 11 und dient der direkten Abstützung des Wechselbehälters W auf dem Schwenkbein 11 in der Stützposition (Figuren 1a und 1c). In der Stützposition ist der vertikale Teil des Schwenkbeins 11 nicht direkt unter dem Wechselbehälter W sondern lateral versetzt, damit er dem Auflieger nicht im Weg steht. Das Traglager 2 besteht im Wesentlichen aus einem Rohr 21, welches an der Unterseite WU des Wechselbehälters W befestigt ist und zur Aufnahme des Tragrohrs 12 des Stützfusses 1 geeignet ist (Figuren 1b-c). Zur Betätigung des Stützfusses 1 ist das Tragrohr 12 im Traglager 2 drehbar und gleitbar angeordnet.

Die Bedienung des Stützfusses 1 wird nachfolgend basierend auf Figuren 2a bis 2d erläutert. Zum besseren Verständnis zeigen die Figuren 2a-d(i) jeweils eine Vorder- oder Rückansicht der Unterseite WU des Wechselbehälters W mit dem erfindungsgemässen Stützfuss 1 und die Figuren 1a-d(ii) eine Seitenansicht des Stützfusses 1 in der gleichen Position.

In der Lagerposition ist der Stützfuss unter dem Wechselbehälter W hochgeklappt, wobei das Schwenkbein 11 möglichst nah entlang der Unterseite WU des Wechselbehälters W gelagert ist (Figur 2a). Beim Aufstellen des Wechselbehälters W wird der Stützfuss 1 in einem ersten Schritt lateral nach aussen in die erste Zwischenposition geschoben (Figur 2b). In einem zweiten Schritt wird der Stützfuss 1 um die Längsachse L des Tragrohrs 12 gedreht und das Schwenkbein 11 vertikal nach unten in die zweite Zwischenposition geklappt (Figur 2c). Damit die flache Auflagefläche 13 des Stützfusses 1 nicht an der Unterseite WU des Wechselbehälters W anliegt und die Drehung des Stützfusses 1 im zweiten Schritt verhindert, muss der Stützfuss 1 im ersten Schritt mindestens so weit lateral nach aussen geschoben werden, bis das gesamte Schwenkbein 11, insbesondere die flache Auflagefläche 13, sich nicht mehr unter dem Wechselbehälter W befindet. Nach dem Herunterklappen des Stützfusses 1 ist die flache Auflagefläche 13 des Schwenkbeins 11 der Unterseite WU des Wechselbehälters W zugewandt (Figur 2c). Damit der aufgestellte Wechselbehälter W in der Stützposition direkt auf die Auflagefläche 13 des Schwenkbeins 11 und nicht nur auf dem Tragrohr 12 aufliegen kann, wird der Stützfuss 1 in einem dritten Schritt wieder lateral nach innen geschoben (Figur 2d). Dies ist für die Stabilität des aufgeklappten Wechselbehälters W entscheidend. Einerseits wird das Gewicht des Wechselbehälters W direkt vom Schwenkbein 11 übernommen und der Drehmechanismus des Stützfusses 1 um das Tragrohr 12 von zu hohen, evtl. schädlichen Kräften verschont. Andererseits vermeidet die flache Auflagefläche 13, auf welcher der Wechselbehälter W in der Stützposition aufliegt, eine unbeabsichtigte Drehung des Schwenkbeins 11 und ein anschliessendes Stürzen des Wechselbehälters W. Hierdurch wird der Stützfuss 1 in der Stützposition also zusätzlich verriegelt.

Zur Führung des Stützfusses 1 von der Lagerposition zur Stützposition (oder umgekehrt), weist gemäss Erfindung das Tragrohr 12 des Stützfusses 1 eine Führungsnut 14 auf (Figuren 3a und 4a-c). Am Wechselbehälter W oder am Traglager 2 ist ausserdem mindestens ein erster Bolzen 22 befestigt wie in Figur 3b gezeigt. Wenn der Stützfuss 1 betätigt wird und sich das Tragrohr 12 im Rohr 21 des Traglagers 2 bewegt, gleitet der erste Bolzen 22 in der Führungsnut 14. Diese Führungsnut 14 besteht aus 3 Segmenten AB, BC und CD, welche zwischen 4 Stellungen A, B, C und D der Führungsnut 14 aufgeteilt sind (Figuren 4a-c). In der Lagerposition (Figur 2a) ist der Stützfuss 1 vollständig unter dem Wechselbehälter W geschoben, wobei sich der erste Bolzen 22 in der Stellung A der Führungsnut 14 befindet. In der ersten Zwischenposition (Figur 2b) ist der Stützfuss 1 lateral nach aussen geschoben, aber noch nicht heruntergeklappt, wobei sich der erste Bolzen 22 in der Stellung B der Führungsnut 14 befindet. In der zweiten Zwischenposition (Figur 2c) ist der Stützfuss 1 heruntergeklappt, aber die Auflagefläche 13 noch nicht unter den Wechselbehälter W eingeschoben, wobei sich der erste Bolzen 22 in der Stellung C der Führungsnut 14 befindet. In der Stützposition (Figur 2d) ist der Stützfuss heruntergeklappt und wieder lateral unter dem Wechselbehälter eingeschoben, wobei sich der erste Bolzen 22 in der Stellung D der Führungsnut 14 befindet.

Der Stützfuss 1 wird vorzugsweise ohne Drehung zwischen der Lagerposition und der ersten Zwischenposition ausgeschoben, damit die flache Auflagefläche 13 des Schwenkbeins 11 nicht die Unterseite WU des Wechselbehälters W berührt, der Stützfuss 1 dagegen reibt oder sich sogar verklemmt. Demnach ist das Segment AB der Führungsnut 14 vorzugsweise geradlinig (Figuren 4a-c) und parallel zur Längsachse L des Tragrohrs 12 ausgerichtet (Figur 3a). Aus demselben Grund ist das Segment CD der Führungsnut 14 vorzugsweise auch geradlinig und parallel zur Längsachse L des Tragrohrs 12 ausgerichtet, damit die flache Auflagefläche 13 parallel zur Unterseite WU des Wechselbehälters W eingeschoben werden kann. Da der Stützfuss 1 in der Stützposition nicht wieder vollständig unter den Wechselbehälter W eingeschoben wird, ist das Segment CD der Führungsnut 14 kürzer als das Segment AB.

Die Drehung des Stützfusses 1 erfolgt zwischen der ersten und der zweiten Zwischenposition, wenn der erste Bolzen 22 entlang dem Zwischensegment BC der Führungsnut 14 bewegt wird. Dieses Zwischensegment BC kann beliebige Formen aufweisen, beispielsweise geradlinig oder, wie in der Figur 4a gezeigt, gebogen. Wichtig ist, dass das Zwischensegment BC schräg zur Längsachse L des Tragrohrs 12 ausgerichtet ist, damit eine Parallelverschiebung in eine Drehung (oder umgekehrt) übersetzt werden kann und beide Bewegungen mit einem einzigen Antrieb ausgeführt werden können. In einer möglichen Ausführungsvariante ist der Winkel α zwischen den Stellungen A, B und C kleiner als 90° und der Winkel β zwischen den Stellungen B, C und D grösser als 90°, wobei die Drehung des Schwenkbeins 11 gleichzeitig mit der lateralen Verschiebung nach innen beginnt (Figur 4a). Umgekehrt kann der Winkel α auch grösser als 90° und der Winkel β kleiner als 90° sein, wobei die Drehung des Schwenkbeins 11 gleichzeitig mit dem Ende der lateralen Verschiebung nach aussen erfolgt (Figur 4b). Beide Varianten können natürlich auch kombiniert werden (Figur 4c). Die Führungsnut 14 ist also im Wesentlichen J-förmig, mit zwei zur Längsachse L des Tragrohrs 12 parallelen Segmenten unterschiedlicher Längen, welche durch mindestens ein schräges Zwischensegment verbunden sind. Die Führungsnut 14 weist vorzugsweise keine Verzweigungen auf und ist auf dem Tragrohr 12 derart angeordnet, dass beide Enden der Führungsnut 14 in Richtung des Schwenkbeins 11 zeigen und das Ende des längeren parallelen Segments sich näher am Schwenkbein 11 befindet, als das Ende des kürzeren parallelen Segments.

Der Richtungswechsel der Verschiebung des Stützfusses 1 erfolgt am inneren Ende der Führungsnut 14, d.h. an der Stelle der Führungsnut 14, die am weitesten vom Schwenkbein 11 entfernt ist (beispielsweise Stellung B in der Ausführungsvariante der Figur 4a - Stellung C in der Ausführungsvariante der Figur 4b). Dabei muss beachtet werden, dass der erste Bolzen 22 nicht im gleichen Segment der Führungsnut 14, von dem er kommt, wieder zurückfährt, sondern über das innere Ende der Führungsnut 14 in das nächste Segment eintritt. Dafür kann eine erste Verriegelung 23 vorgesehen werden, die wie in Figuren 5a-b gezeigt mit einem zweiten Bolzen 231 versehen ist. Dieser zweite Bolzen 231 ist vorzugsweise am Rohr 21 angeordnet, aber könnte auch anderswo auf dem Traglager 2 oder sogar direkt am Wechselbehälter W angebracht werden. Der zweite Bolzen 231 ist zwischen einer offenen (Figur 5a) und einer geschlossenen (Figur 5b) Position schiebbar, vorzugsweise entlang seiner Längsachse, wobei er in der geschlossenen Position in der Führungsnut 14 oder weitere Öffnungen 15, 16 des Tragrohrs 12 eingreift.

Wenn das Schwenkbein 11 sich nicht in der Stützposition oder in der zweiten, vertikalen Zwischenposition befindet, übt es aufgrund der Schwerkraft eine Drehkraft D auf das Tragrohr 12 aus (Figur 6a). Mit einer Führungsnut 14 gemäss Figuren 6a wird also der erste Bolzen 22 relativ zur Führungsnut 14 in der Richtung R getrieben (Figur 6b). Beim Ausschieben des Stützfusses 1 aus der Lagerposition fährt der erste Bolzen 22 entlang des Segments AB der Führungsnut 14 und bewegt sich dann aufgrund der Schwerkraft spontan vom Segment AB ins Segment BC (Figur 6b). Nach Richtungswechsel der Verschiebung der Stützfusses 1 wird also der erste Bolzen 22 weiter entlang dem Segment BC geführt (Figur 6b). Dies ist für die umgekehrte Bewegung beim Hochklappen des Stützfusses 1 aus der Stützposition jedoch nicht der Fall. Dabei wird der Stützfuss 1 zuerst lateral nach aussen geschoben, wobei der erste Bolzen 22 entlang den Segmenten CD und BC bis zur Stellung B geführt wird. Da der erste Bolzen 22 aufgrund der Schwerkraft in Richtung R getrieben wird, geht er dann nach Richtungswechsel der Verschiebung des Stützfusses 1 von der Stellung B wieder zurück ins Zwischensegment BC, und nicht wie gewünscht ins Segment AB (Figur 6c). Um dies zu vermeiden, wird sobald der erste Bolzen 22 in die Stellung B gelangt der zweite Bolzen 231 in die geschlossene Position geschoben und in Eingriff mit dem Segment AB der Führungsnut 14 gebracht (Figur 6d). Nach Richtungswechsel der Verschiebung des Stützfusses 1 zwingt somit der zweite Bolzen 231 den ersten Bolzen 22 entlang dem Segment AB der Führungsnut 14. Sobald beide Bolzen 22 und 231 sich im Segment AB der Führungsnut 14 befinden, kann der zweite Bolzen 231 wieder in die offene Position geschoben werden.

In einer möglichen Ausführungsvariante der Erfindung dient der zweite Bolzen 231 ausserdem zur Verriegelung des Stützfusses 1 in der Stützposition und/oder in der Lagerposition, indem er in Öffnungen 15, 16 des Tragrohrs 12 geschoben wird, wenn der Bolzen 22 sich in den Stellungen A bzw. D der Führungsnut 14 befindet (Figur 6e). Die Position der Öffnungen 15, 16 und die relative Ausrichtung der zwei Bolzen 22, 231 muss selbstverständlich der Geometrie der gewählten Führungsnut 14 entsprechen (Figur 6f). Wichtig ist, dass der zweite Bolzen 231 im nächsten Segment der Führungsnut 14 eingreifen kann, wenn sich der erste Bolzen 22 am inneren Ende der Führungsnut 14 befindet, wo der Richtungswechsel der Verschiebung des Stützfusses 1 stattfindet.

In einer bevorzugten Ausführungsvariante der ersten Verriegelung 23 ist der zweite Bolzen 231 auf einem Halter 232 angeordnet, welcher am Traglager 2 befestigt ist (Figuren 7a-b). Somit kann der zweite Bolzen 231 sowohl in die Führungsnut 14 des Tragrohrs 12 wie auch in einer Öffnung 15 des Schwenkbeins 11 eingreifen, welches meistens dicker als das Tragrohr 12 ist. Dies ist besonders vorteilhaft zur Verriegelung des Schwenkbeins in der Lagerposition (Figur 7b).

Vorzugsweise ist der Stützfuss mit einer Querstrebe versehen, welche das Schwenkbein 11 mit dem Wechselbehälter W verbindet. Diese Querstrebe vermeidet die Drehung des Schwenkbeins 11 in der Lager- und Stützposition und ist eine zusätzliche Sicherheit zur Verriegelung des Stützfusses 1 in diesen Positionen. Üblicherweise ist ein erstes Ende der Querstrebe mit dem Schwenkbein 11 drehbar verbunden, während das zweite Ende der Querstrebe in der Lager- bzw. Stützposition an der Unterseite WU des Wechselbehälters W befestigt und verriegelt werden kann. In der erfindungsgemässen Ausführung wird dieses zweite Ende der Querstrebe in einer Schiene geführt, welche an der Unterseite WU des Wechselbehälters W angeordnet ist. Zur Verriegelung des Stützfusses 1 in der Lager- und Stützposition wird das zweite Ende der Querstrebe an den entsprechenden Stellungen der Schiene verriegelt. Die Querstrebe wird anhand einer zweiten Verriegelung verriegelt, welche beispielsweise aus einem dritten Bolzen besteht, der zwischen einer offenen und einer geschlossenen Position bewegbar ist. Der dritte Bolzen kann mit einem Elektromagnet oder einer anderen elektronisch steuerbaren Vorrichtung gesteuert werden.

In einer weiteren Ausführungsvariante der Erfindung ist der Bolzen 22 im Rohr 21 durchgängig, wobei der Stützfuss 1 entsprechend zwei Führungsnuten 14 auf gegenüberliegenden Seiten des Tragrohrs 12 aufweist. Dies gewährleistet eine stabilere Führung des Stützfusses 1 im Traglager 2. In einer weiteren Ausführungsvariante ist am Bolzen 22 eine innere Führungshilfe 221 befestigt, welche als innere Führung für das Tragrohr 12 dient. Somit wird das Tragrohr 12 sowohl von aussen durch das Rohr 21 wie auch von innen durch die innere Führungshilfe 221 im Traglager 2 geführt. Eine Kombination beider Massnahmen ist in der Figur 8 gezeigt.

Die laterale Bewegung des Stützfusses 1 nach innen und nach aussen kann beliebig verursacht werden, manuell oder mittels eines Antriebs. Mögliche Antriebe sind beispielsweise hydraulische, pneumatische oder elektrische Arbeitszylinder oder Motoren. Alternativ kann die laterale Bewegung auch mittels einer drehbaren Spindel 18 erfolgen, welche durch eine Mutter 222 dreht (Figuren 8 und 9). Vorzugsweise ist die Spindel 18 am Stützfuss 1 (natürlich drehbar) befestigt und die Mutter 222 mit dem Wechselbehälter W fest verbunden. Umgekehrt könnte aber auch die Spindel am Wechselbehälter W und die Mutter 222 am Stützfuss 1 befestigt sein. Eine derartige Spindel 18 ist mit oder ohne Übersetzung manuell, z.B. mit einer externen Handkurbel, oder mit einem Motor, z.B. mit einem Elektromotor 17, drehbar.

In der Ausführungsvariante der Figur 9 ist ein Elektromotor 17 im Stützfuss 1 integriert, vorzugsweise im Schwenkbein 11 unter der flachen Auflagefläche 13. Der Elektromotor 17 dreht eine Spindel 18, welche den Elektromotor 13 im Tragrohr 12 mit einer Mutter 222 des Traglagers 2 verbindet. Die Mutter 222 befindet sich beispielsweise im ersten Bolzen 22 oder in der inneren Führungshilfe 221. Die Spindel 18 kann ein gewöhnliches Gewinde oder ein Trapezgewinde aufweisen, so dass mit der Drehung der Spindel 18 diese durch die Mutter 222 und relativ zum Bolzen 22 oder zur inneren Führungshilfe 221 bewegt wird, wobei der Elektromotor 17 und davon ausgehend der ganze Stützfuss 1 lateral nach aussen oder nach innen geschoben werden können. Dabei wird der Bolzen 22 in die erfindungsgemässe Führungsnut 14 geführt und der Stützfuss 1 folglich auch hoch- und heruntergeklappt. Besonders vorteilhaft ist die Verwendung einer Kugelspindel, da die Reibungsverluste des Gewindes minimal sind. Die Gewindesteigung kann je nach gewünschter Bedienungsgeschwindigkeit und Leistung des eingesetzten Elektromotors angepasst werden. Berechnungen und Versuche haben gezeigt, dass mit einer Kugelspindel mit kleiner Gewindesteigung kleine Elektromotoren mit Drehmomenten von ein paar N.m-1 genügen, um herkömmliche Stützfüsse 1 für Wechselbehälter W hoch- und herunterzuklappen.

Die Bedienung des zweiten Bolzens 231 kann auch automatisiert werden, beispielsweise mit einem Elektromagnet oder einer anderen elektronisch steuerbaren Vorrichtung.

In einer möglichen Ausführungsvariante der Erfindung weist der Elektromotor 17 auf der gegenüberliegenden Seite der Spindel 18 einen Anschluss 19 auf, welches durch eine Öffnung im Schwenkbein 11 von aussen, d.h. von der Seite des Wechselbehälters W, zugänglich ist (Figur 10). Dieser Anschluss dient zur Verbindung der Motorspindel mit externen Werkzeugen wie z.B. eine Handkurbel oder eine Bohrmaschine, damit die Stützfüsse bei Stromausfall oder Ausfall des Elektromotors 17 trotzdem hoch- und heruntergeklappt werden können. Der Fahrzeugführer hat somit die Gewissheit, dass die Stützfüsse 1 immer bedient werden können.

Besonders vorteilhaft ist es, wenn der Elektromotor 17 und/oder der zweite Bolzen 231 zum Hoch- und Herunterklappen des Stützfusses 1 und/oder der dritte Bolzen zur Verriegelung des Stützfusses 1 mit einem automatischen Programm gesteuert werden. Dieses Programm kann entweder in jedem Stützfuss 1 von unabhängigen Steuerungen separat ausgeführt werden, oder von einer einzigen, zentralen Steuerung, welche alle Stützfüsse 1 einzeln, nacheinander oder gleichzeitig steuert. Bei der gleichzeitigen Bedienung aller Stützfüsse 1 eines Wechselbehälters W wird viel Zeit gewonnen. Dabei der Elektromotor 17 in der richtigen Richtung gedreht, die Position des Stützfusses an jedem Schritt der Bewegung automatisch ermittelt, und die entsprechenden Handlungen zur rechten Zeit automatisch ausgeführt (d.h. Wechsel der Drehrichtung der Spindel 18, Bedienung des zweiten Bolzens 231 der ersten Verriegelung 23 und Bedienung der zweiten Verriegelung der Querstrebe).

Besonders vorteilhaft ist es auch, wenn das Hoch- und/oder Herunterklappen des Stützfusses 1 ferngesteuert werden kann, damit der Fahrzeugführer beim Auf- und Abladen eines Wechselbehälters W nicht bei jedem Stützfuss 1 einzeln den Vorgang auslösen muss. In einer besonders zeitsparenden Version der Erfindung muss der Fahrzeugführer nicht aus der Fahrkabine aussteigen um die Bewegung am Stützfuss 1 oder an einem anderen Ort des Wechselbehälters W auszulösen. In einer möglichen Ausführungsvariante ist der Stützfuss 1 also mit einer Fernbedienung verbunden, diese kann entweder mit oder ohne Kabel funktionieren, wobei bei einer kabellosen Fernsteuerung sichergestellt werden muss, dass nur die Stützfüsse des eigenen Anhängers herunter- bzw. hochgeklappt werden.

Die oben beschriebenen Verbesserungen eines herkömmlichen und normgerechten Stützfusses für Wechselbehälter und des dazugehörigen Traglagers beschränken sich im Wesentlichen auf das Einbringen interner Bauteile im Stützfuss 1 und im Traglager 2, ohne jegliche Abänderung an deren Grundaufbau und Funktionsweise. Der vorgestellte automatische Stützfuss entspricht also den Normen, insbesondere EN 283 und EN 284 nach wie vor. Da die erfindungsgemässe Mechanik zur Automatisierung des Stützfusses 1 im Stützfuss 1 und im Traglager 2 integriert ist, ist sie von der Umgebung geschützt, was die Beständigkeit und Zuverlässigkeit der Erfindung gewährleistet. Dadurch wird ausserdem ein Stützfuss 1 mit kompaktem Aufbau bereitgestellt, welcher als einzelbeständiger Teil auf bestehenden Wechselbehältern einfach und mit geringem Aufwand nachrüstbar ist.

## Patentansprüche

1. Ausklappbarer Stützfuss (1) für einen Wechselbehälter (W) mit einem Schwenkbein (11), einem Tragrohr (12) und einer Führungsnut (14), welche zur Führung eines mit dem Wechselbehälter (W) verbundenen Bolzens (22) geeignet ist,
**dadurch gekennzeichnet, dass**
die Führungsnut (14) im Tragrohr (12) angeordnet ist und zwei zu einer Längsachse (L) des Tragrohrs (12) parallele Segmente unterschiedlicher Längen aufweist, welche durch mindestens ein schräges Zwischensegment verbunden sind, wobei beide Enden der Führungsnut (14) in Richtung des Schwenkbeins (11) zeigen, so dass eine laterale Bewegung des Stützfusses (1) diesen von der Lagerposition in die Stützposition bringt.

2. Stützfuss (1) gemäss Anspruch 1,
**dadurch gekennzeichnet, dass**
die parallelen Segmente der Führungsnut (14) an einem inneren Ende durch das Zwischensegment verbunden sind, so dass eine laterale Bewegung des Stützfusses (1) nach aussen diesen von der Lagerposition in eine erste Zwischenposition bringt, mindestens eine weitere laterale Bewegung nach aussen und/oder innen den Stützfuss in eine zweite Zwischenposition bringt und eine laterale Bewegung nach innen diesen von der zweiten Zwischenposition in die Stützposition bringt, und umgekehrt.

3. Stützfuss (1) gemäss Anspruch 1,
**dadurch gekennzeichnet, dass**
eine erste Verriegelung (23) zur Verbindung mit dem Wechselbehälter (W) den Stützfuss (1) in der Lagerposition, und in der Stützposition fest verriegelt.

4. Stützfuss (1) gemäss Anspruch 1,
**dadurch gekennzeichnet, dass**
eine erste Verriegelung (23) in der ersten Zwischenposition in der Führungsnut (14) eingreift, so dass der Stützfuss (1) gegen das Herunterfallen aufgrund der Schwerkraft gesichert ist.

5. Stützfuss (1) gemäss Anspruch 1 oder 2,
**dadurch gekennzeichnet, dass**
die laterale Bewegung durch einen Antrieb erfolgt.

6. Stützfuss (1) gemäss Anspruch 5,
**dadurch gekennzeichnet, dass**
der Antrieb ein elektrischer, pneumatischer oder hydraulischer Zylinder oder Motor ist.

7. Stützfuss (1) gemäss Anspruch 1,
**dadurch gekennzeichnet, dass**
eine Spindel (18) am Stützfuss (1) rotierbar befestigt ist und in einer Mutter (222) geführt wird, welche mit einem Bolzen (22) fest verbunden ist, so dass die Rotation der Spindel (18) eine laterale Bewegung des Stützfusses (1) herbeiführt.

8. Stützfuss (1) gemäss Anspruch 7,
**dadurch gekennzeichnet, dass**
die Spindel (18) durch einen Elektromotor (17) angetrieben wird, welcher mit dem Stützfuss (1) fest verbunden ist.

9. Stützfuss (1) gemäss Anspruch 8,
**dadurch gekennzeichnet, dass**
der Elektromotor (17) im Stützfuss (1) integriert ist.

10. Stützfuss (1) gemäss Anspruch 3 und 8,
**dadurch gekennzeichnet, dass**
die erste Verriegelung (23) ein Elektromagnet oder eine andere elektronisch steuerbare Vorrichtung ist und diese zusammen mit dem Elektromotor (17) durch eine zentrale Steuerung betätigbar ist.

11. Stützfuss (1) gemäss Anspruch 10,
**dadurch gekennzeichnet, dass**
die Stromversorgung zur Steuerung der ersten Verriegelung und des Elektromotors durch eine Batterie oder einen Akku unabhängig von einem Fahrzeug oder einer externen Stromquelle ist.

12. Stützfuss (1) gemäss Anspruch 10,
**dadurch gekennzeichnet, dass**
das Hoch- und/oder Herunterklappen des Stützfusses (1) aus der Ferne steuerbar ist, und die zentrale Steuerung mit einer Fernbedienung ausgerüstet ist.

13. Stützfuss (1) gemäss Anspruch 10,
**dadurch gekennzeichnet, dass**
die zentrale Steuerung dazu ausgebildet ist mehrere Stützfüsse (1) eines Wechselbehälters (W) automatisch hintereinander oder gleichzeitig hoch- und/oder herunterzuklappen.

14. Stützfuss (1) gemäss Anspruch 3,
**dadurch gekennzeichnet, dass**
eine zweite Verriegelung zur Verbindung mit dem Wechselbehälter, eine mit dem Stützfuss verbundene und zur Führung in einer am Wechselbehälter (W) befestigten Schiene ausgebildete Querstrebe, die zur Stärkung des Stützfusses (1) in der Stützposition dient, diese Querstrebe und damit den Stützfuss in der Lagerposition und in der Stützposition fest verriegelt.

15. Stützfuss (1) gemäss Anspruch 10 und (14),
**dadurch gekennzeichnet, dass**
die zweite Verriegelung ein Elektromagnet oder eine andere elektronisch steuerbare Vorrichtung ist, die ebenfalls durch eine zentrale Steuerung betätigbar ist.

## Claims

1. Fold-out support leg (1) for a mobile container (W) with a pivot leg (11), a support tube (12) and a guiding groove (14) adapted for guiding a bolt (22) connected to the mobile container (W),
**characterised in that**
the guiding groove (14) is arranged in the support tube (12) and has two segments of different lengths parallel to a longitudinal axis (L) of the support tube (12), which are connected by at least one oblique intermediate segment, both ends of the guiding groove (14) being directed in the direction of the pivot leg (11), so that a lateral movement of the support leg (1) brings the support leg (1) from the storage position to the support position.

2. Support leg (1) according to claim 1,
**characterised in that**
the parallel segments of the guiding groove (14) are connected at an inner end by the intermediate segment, so that a lateral outward movement of the support leg (1) brings the support leg (1) from the storage position to a first intermediate position, at least one further lateral outward and/or inward movement brings the support leg into a second intermediate position and a lateral inward movement brings the support leg from the second intermediate position to the support position, and vice versa.

3. Support leg (1) according to claim 1,
**characterised in that**
a first locking mechanism (23) for connection to the mobile container (W) firmly locks the support leg (1) in the storage position, and in the support position.

4. Support leg (1) according to claim 1,
**characterised in that**
a first locking mechanism (23) engages in the guiding groove (14) in the first intermediate position, so that the support leg (1) is secured against falling due to gravity.

5. Support leg (1) according to claim 1 or 2,
**characterised in that**
the lateral movement is effected by a drive.

6. Support leg (1) according to claim 5,
**characterised in that**
the drive is an electric, pneumatic or hydraulic cylinder or motor.

7. Support leg (1) according to claim 1,
**characterised in that**
a spindle (18) is rotatably mounted on the support leg (1) and guided in a nut (222) which is firmly attached to a bolt (22) so that the rotation of the spindle (18) brings about a lateral movement of the support leg (1).

8. Support leg (1) according to claim 7,
**characterised in that**
the spindle (18) is driven by an electric motor (17) firmly attached to the support leg (1).

9. Support leg (1) according to claim 8,
**characterised in that**
the electric motor (17) is integrated in the support leg (1).

10. Support leg (1) according to claims 3 and 8,
**characterised in that**
the first locking mechanism (23) is an electromagnet or another electronically controllable device and is actuatable together with the electric motor (17) by a central control unit.

11. Support leg (1) according to claim 10,
**characterised in that**
the power supply for controlling the first locking mechanism and the electric motor by a battery or an accumulator is independent of a vehicle or of an external power source.

12. Support leg (1) according to claim 10,
**characterised in that**
raising and/or lowering the support leg (1) is controllable remotely, and the central control unit is provided with a remote control.

13. Support leg (1) according to claim 10,
**characterised in that**
the central control unit is designed to automatically raise and/or lower several support legs (1) of a mobile container (W) successively or simultaneously.

14. Support leg (1) according to claim 3,
**characterised in that**
a second locking mechanism for connection to the mobile container firmly locks a cross strut which is connected to the support leg, formed for being guided in a rail attached to the mobile container (W), and serves to strengthen the support leg (1) in the support position, this cross strut and thus the support leg in the storage position and in the support position.

15. Support leg (1) according to claim 10 and 14,
**characterised in that**
the second locking mechanism is an electromagnet or another electronically controllable device which is also operable by a central control unit.7

## Revendications

1. Pied de support rabattable (1) pour un conteneur interchangeable (W) avec une jambe pivotante (11), un tube porteur (12) et une rainure de guidage (14) adaptée au guidage d'un boulon (22) fixé au conteneur interchangeable (W),
**caractérisé en ce que**
la rainure de guidage (14) est aménagée dans le tube de support (12) et comporte deux segments de longueurs différentes parallèles à un axe longitudinal (L) du tube de support (12), reliés par au moins un segment intermédiaire oblique, les deux extrémités de la rainure de guidage (14) pointant en direction de la jambe pivotante (11), de sorte qu'un mouvement latéral du pied de support (1) l'amène de la position de stockage à la position de support.

2. Pied de support (1) selon la revendication 1,
**caractérisé en ce que**
les segments parallèles de la rainure de guidage (14) sont reliés à une extrémité interne par le segment intermédiaire, de sorte qu'un mouvement latéral du pied de support (1) vers l'extérieur l'amène de la position de stockage à une première position intermédiaire, au moins un autre mouvement latéral vers l'extérieur et/ou vers l'intérieur amène le pied de support dans une seconde position intermédiaire et un mouvement latéral vers l'intérieur l'amène de la seconde position intermédiaire à la position de support, et inversement.

3. Pied de support (1) selon la revendication 1,
**caractérisé en ce que**
un premier verrou (23) destiné à être relié au conteneur interchangeable (W) verrouille fermement le pied de support (1) en position de stockage et en position de support.

4. Pied de support (1) selon la revendication 1,
**caractérisé en ce que**
un premier verrou (23) s'engage dans la rainure de guidage (14) dans la première position intermédiaire, de sorte que le pied de support (1) soit assuré contre les chutes par gravité.

5. Pied de soutien (1) selon la revendication 1 ou 2,
**caractérisé en ce que**
le mouvement latéral est effectué par un entraînement.

6. Pied de support (1) selon la revendication 5,
**caractérisé en ce que**
l'entraînement est un vérin ou un moteur électrique, pneumatique ou hydraulique.

7. Pied de support (1) selon la revendication 1,
**caractérisé en ce que**
une broche (18) est montée de manière tournante sur le pied de support (1) et guidée dans un écrou (222) qui est fermement fixé à un boulon (22), de sorte que la rotation de la broche (18) entraîne un mouvement latéral du pied de support (1).

8. Pied de support (1) selon la revendication 7,
**caractérisé en ce que**
la broche (18) est entraînée par un moteur électrique (17) fermement fixé au pied de support (1).

9. Pied de support (1) selon la revendication 8,
**caractérisé en ce que**
le moteur électrique (17) est intégré dans le pied de support (1).

10. Pied de support (1) selon les revendications 3 et 8,
**caractérisé en ce que**
le premier verrou (23) est un électroaimant ou un autre dispositif pouvant être commandé électroniquement et pouvant être actionné avec le moteur électrique (17) par une commande centrale.

11. Pied de support (1) selon la revendication 10,
**caractérisé en ce que**
l'alimentation électrique pour commander le premier verrou et le moteur électrique par batterie ou accu est indépendante d'un véhicule ou d'une source d'alimentation externe.

12. Pied de support (1) selon la revendication 10,
**caractérisé en ce que**
le relevage et/ou l'abaissement du pied de support (1) peut être commandé à distance et la commande centrale est équipée d'une télécommande.

13. Pied de support (1) selon la revendication 10,
**caractérisé en ce que**
la commande centrale est conçue pour soulever ou abaisser plusieurs pieds de support (1) d'un conteneur interchangeable (W) automatiquement, de manière successive ou simultanée.

14. Pied de support (1) selon la revendication 3,
**caractérisé en ce que**
un deuxième verrou adapté à être fixé au conteneur interchangeable verrouille fermement une traverse qui est raccordée au pied de support, adaptée à être guidée dans un rail fixé au conteneur interchangeable (W), et sert à renforcer le pied de support (1) en position de support, cette traverse et ainsi le pied de support en position de stockage et en position de support.

15. Pied de support (1) selon les revendications 10 et 14,
**caractérisé en ce que**
le second verrou est un électroaimant ou un autre dispositif à commande électronique pouvant également être commandé par une commande centrale.
